# EUROPÄISCHE PATENTSCHRIFT

(11) **EP 0 239 856 B1**
(45) Veröffentlichungstag und Bekanntmachung des Hinweises auf die Patenterteilung: **04.07.1990**
(21) Anmeldenummer: 87103755.2
(22) Anmeldetag: 16.03.1987
(51) Int. Cl.: B65D 55/02, B65D 55/08, B65D 41/34

(54) **Drehverschlussdeckel für Gebinde mit einer Plombiervorrichtung**
Twist-off cover for containers with a sealing device
Couvercle rotatif pour récipient avec moyens de sécurité

(30) Priorität: 01.04.1986 DE 3610864
(43) Veröffentlichungstag der Anmeldung: 07.10.1987
(73) Patentinhaber: Schür, Karl-Heinz, D-2093 Stelle (DE)
(72) Erfinder: Schür, Karl-Heinz, D-2093 Stelle (DE)
(74) Vertreter: Schupfner, Gerhard D.

(56) Entgegenhaltungen:
- DE-U- 8 534 321
- FR-A- 2 282 378
- US-A- 3 463 341
- US-A- 4 457 437

## Beschreibung

Die Erfindung bezieht sich auf einen Drehverschluß für Flüssigkeiten, Granulate, Pulver usw. aufnehmende Gebinde nach dem Oberbegriff des Anspruchs 1. Derartige Drehdeckelverschlüsse sind an sich bekannt; sie werden gefordert, um sowohl dem Abfüller als auch dem Benutzer eine Gewähr dafür zu bieten, daß das abgefüllte Gut hinsichtlich seiner Zusammensetzung dem entspricht, was vom Abfüller in das Gebinde eingefüllt wurde. An der Plombiervorrichtung oder dem Deckel in Verbindung mit der Plombiervorrichtung soll jederzeit erkennbar sein, wenn das Gebinde wiederrechtlich angebrochen wurde.

Bei den bekannten Drehverschlußdeckeln mit Plombiervorrichtung ist an den Deckel selbst über durchreißbare Stege ein Kunststoffring angespritzt, der beim unbefugten Öffnen vom Deckel abbricht und dann abfällt. Einem wenig geschulten oder unachtsamen Benutzer fällt, da der Rastring einfach abfällt, möglicherweise überhaupt nicht auf, daß das Gebinde zuvor schon widerrechtlich angebrochen wurde.

Aus dem Gebrauchsmuster G 8 534 321 ist ein Plombierverschluß bekannt, der aus einem Doppelring besteht, der bei Verletzung des Verschlusses in zwei Einzelteile zerfällt, wodurch die Plombierung aufgehoben ist. Auch hier besteht noch die Gefahr, daß einem unachtsamen Beobachter ein unbefugtes Öffnen nicht auffällt, da der abgetrennte Ring übersehen werden kann, bzw. daß er, da er über den Verschluß abgehoben werden kann, nicht mehr vorhanden ist.

Es ist Aufgabe der Erfindung, einen Drehverschlußdeckel der eingangs erwähnten Art zu schaffen, bei dem das widerrechtliche Öffnen eines Gebindes völlig erkennbar ist.

Die gestellte Aufgabe ist erfindungsgemäß dadurch gelöst, daß die Ratschverzahnung der Plombiervorrichtung an einem Kunststoffratschring vorgesehen ist, der bei auf den Flansch aufsitzendem Deckel zwischen dem Deckel und dem Fuß des Flansches festgeklemmt ist und der über Kunststofffilmverbindungen mit konzentrischen Sprengringteilen verbunden ist, die den Deckel umfassen, wobei der Deckel mit Sperrgliedern versehen ist, die nach außen greifen und Schneidkanten aufweisen, die zwischen dem Ratschring und den Sprengringteilen in Umfangsrichtung auf die Kunststoffilmverbindung gerichtet sind.

Wird der Drehverschlußdeckel mit dieser Plombiervorrichtung in Öffnungsrichtung gedreht, dann schneiden die Schneidkanten der Sperrglieder die Kunststofffilmverbindungen durch und trennen somit die Sprengringteile von dem Ratschring. Wenn nun dafür gesorgt ist, daß die Sperrglieder die Sprengringteile nicht völlig von dem Ratschring trennen können, dann zeigen die noch an dem Ratschring und an dem Deckel baumelnden Sprengringteile, daß das Gebinde vorher bereits geöffnet worden ist.

Nach einer weiteren Ausgestaltung der Erfindung ist vorgesehen, daß die Sperrglieder im Querschnitt dreieckförmig ausgebildet sind, wobei eine erste Sperrgliedfläche etwa in die Ebene fällt, in der sich auch die Filmverbindungen erstrecken. Durch die dreieckförmige Ausbildung der Sperrglieder ergeben sich an den Sperrgliedern Schneidkanten, mit denen die Filmverbindungen beim Drehen des Deckels in Umfangsrichtung durchgeschnitten werden können.

Nach einer weiteren Ausgestaltung der Erfindung ist vorgesehen, daß die erste Sperrgliedfläche an dem Ratschring anliegt. Die Sperrglieder können damit über den Rand des Rastringes hinweg gleiten und finden damit eine gute Führung.

Nach einer weiteren Ausgestaltung der Erfindung ist vorgesehen, daß zwischen den Sprengringteilen und dem Ratschring Ausnehmungsbereiche ohne Filmverbindungen vorgesehen sind, durch die die Sperrglieder des ein getrenntes Kunststoffspritzteil bildenden Deckels greifen, und daß die Sprengringteile mit von Ausnehmungsbereichen in sie hineinreichenden Aussparungen versehen sind, in die zweite Sperrgliedflächen der Sperrglieder eingreifen. Die Sperrglieder können auf diese Weise beim Zusammendrücken von Plombiervorrichtung und Drehverschlußdeckel in die Ausnehmungen eingedrückt werden. Durch ein leichtes Verdrehen des Deckels gegenüber der Plombiervorrichtung rasten dann die Sperrglieder in die Aussparungen der Sprengringteile ein. Besonders günstig ist dabei, wenn nach einer weiteren Ausgestaltung der Erfindung vorgesehen ist, daß die Aussparungen keilförmig gestaltet sind und die zweiten Sperrgliedflächen, die dachförmig aneinander schließen, in die keilförmigen Aussparungen einrasten.

Um sicher zu stellen, daß die Sprengringteile nicht vollständig von dem Rastring abgetrennt werden und damit die zerstörte Plombiervorrichtung weiter an dem Deckel festhalten, ist nach einer weiteren Ausgestaltung der Erfindung vorgesehen, daß die Sprengringteile und der Ratschring über kräftige Kunststoffbrücken miteinander verbunden sind, die sich in Aufdrehrichtung unmittelbar an den Rastplatz der Sperrglieder in den keilförmigen Aussparungen anschließen. Diese kräftigen Kunststoffbrücken sorgen für eine bleibend feste Verbindung zwischen den Sprengringteilen und dem Ratschring.

Nach einer weiteren Ausgestaltung der Erfindung ist vorgesehen, daß zwischen den einzelnen Sprengringteilen anschließend an die Ausnehmungsbereiche Freiräume vorgesehen sind, deren Länge in Umfangsrichtung mindestens der der Sperrglieder entspricht. Diese Freiräume erleichtern das Aufstecken des Deckels mit seinen Sperr gliedern auf die Plombiervorrichtung.

Nach einer weiteren Ausgestaltung der Erfindung, wobei die als getrennte Teile gespritzen Sprengringteile und der Ratschring einerseits und der Deckel andererseits aus unterschiedlich eingefärbten Kunststoffen bestehen, ist vorgesehen, daß die Sprengringteile den Deckelrand umgreifen und die eingerasteten Sperrglieder an derer Farbgebung sichtbar zwischen den Sprengringteilen und dem Ratschring hindurchgreifen. Besteht der Deckel beispielsweise aus einem schwarzen Kunststoff und die Plombiervorrichtung aus einem gelben

Kunststoff, dann zeichnet sich sehr deutlich ab, wenn nach einem Drehen der Sperrglieder und damit einem Abschneiden der Sprengringteile diese vor dem schwarzen Deckel schräg und schief abstehen gegenüber einer vorherigen Anlage.

Die Erfindung wird anhand der Zeichnung näher erläutert.

Es zeigen:Fig. 1 einen Drehverschlußdeckel ohne Plombiervorrichtung in Seitenansicht;
Fig. 2 eine Plombiervorrichtung für den Deckel nach Fig.1 in Seitenansicht und teilweise geschnitten;
Fig. 3 den Deckel nach Fig. 1 mit aufgesetzter Plombiervorrichtung nach Fig. 2 in Seitenansicht und teilweise geschnitten;
Fig. 4 den Deckel nach Fig. 1 nach einem teilweise erfolgten Abtrennen der Sprengringteile der Plombiervorrichtung.

Fig. 1 zeigt einen Deckel, der mit Griffrippen versehen ist und der einen Deckelrand aufweist. Der Deckelrand ist mit wenigstens einem Sperrglied versehen, welches im Schnitt dreieckförmig ist und radial von dem Deckelrand absteht.

Fig. 2 zeigt eine Plombiervorrichtung für diesen Deckel. Diese Plombiervorrichtung besteht aus einem Ratschring 9, der an seiner Innenwand 11 mit Ratschnasen 13 versehen ist, die nicht näher dargestellt sind, da sie zum Stand der Technik gehören. Koaxial zu dem Ratschring 9 sind Sprengringteile 15 vorgesehen. Der Deckel 1 ist ebenso wie die Plombiervorrichtung nach Fig. 2 aus Kunststoff gespritzt. Dabei sind zwischen dem Ratschring 9 und den Sprengringteilen 15 Filmverbindungen 17 gespritzt, welche die Ratschringteile in unzerstörter Lage unmittelbar koaxial gegenüber dem Ratschring 9 festhalten. Es sind zusätzliche Verbindungsbrücken 19 vorgesehen, die kräftige Verbindungen zwischen den Sprengringteilen 15 und dem Ratschring herbeiführen.

Zwischen den Sprengringteilen 15 befinden sich Freiräume 21. Weiterhin sind Ausnehmungsbereiche 23 vorgesehen, in dem die Filmverbindungen 17 weggelassen sind. Die Sprengringteile 15 haben noch keilförmige Aussparungen 25, die von den Ausnehmungsbereichen 23 in sie hineingeführt sind.

Fig. 3 zeigt nun, wie der Deckel 1 und die Plombiervorrichtung nach Fig. 2 ineinander verhakt sind. Das Ineinanderverhaken kommt dadurch zu Stande, daß beim axialen Zusammenführen der Teile nach Fig. 1 und 2 in Richtung der Pfeile 27 die Sperrglieder 7 durch die Freiräume 21 hindurch in die Ausnehmungsbereiche 23 eingeschoben werden. Durch ein Verdrehen der Teile nach Fig. 1 und 2 gegeneinander, entgegen der Richtung der Pfeile 29, gleiten die Sperrglieder 7 mit ihren ersten Sperrgliedflächen 7a über die Oberkante des Ratschringes hinweg in die Aussparungen 25 ein. Die Sperrglieder 7 liegen dabei sehr verdrehsicher mit ihren dachförmig aneinander anschließenden zweiten Sperrgliedflächen 7b in den keilförmigen Aussparungen 25. Die durch die Aussparungen vorgegebenen Rastplätze liegen unmittelbar neben der Kunststoffbrücken 19. Die Länge der Freiräume 21 in Umfangsrichtung entspricht mindestens der der Sperrglieder 7.

Der Deckel 1 kann beispielsweise aus schwarzem Kunststoffgespritzt sein. Die Plombiervorrichtung nach Fig. 2 kann demgegenüber aus gelbem Kunststoff gespritzt sein. Auch andere Farbkombinationen können gewünscht und eingesetzt werden. Die Sprengringteile umgreifen, wie der Schnitt in Fig. 3 deutlich zeigt, den Deckelrand 5. Die eingerasteten Sperrglieder 7 anderer Farbgebung greifen sichtbar zwischen den Sprengringteilen 15 und dem Ratschring 9 hindurch.

Aus Fig. 2 und 3 rechte Seite des Bildes ist anhand der dargestellten Schnitte die Lage und der Aufbau der Filmverbindungen dargestellt. Die Filmverbindungen haben eine im Querschnitt etwa 1-förmige Gestalt und in sie legt sich, wie aus Fig. 3 zu ersehen ist, der Rand 5 des Deckels 1 ein. Werden nun der Deckel 1 und die Plombiervorrichtung nach Fig. 2 in Richtung der Pfeile 29 nach Fig. 3 gegeneinander verdreht, dann schneidet die Schneidkante 31 des jeweiligen Sperrgliedes 7 die Filmverbindung zwischen dem rechtsbenachbarten Sprengringteil 17 und dem Ratschring 9 durch. Diese Durchtrennung ist in Fig. 4 durch die Trennstelle 33 angedeutet. Die Sprengringteile 15 stehen nun nach ihrem Abschneiden bogenförmig ab und hoch, so daß die Zerstörung der Plombiervorrichtung deutlich erkennbar ist. Eine bleibende Verbindung zwischen den Sprengringteilen 15 und dem Ratschring 9 bilden die kräftigen Kunststoffbrücken 19.

## Patentansprüche

1. Drehverschluß für Gebinde, bestehend aus einem Schraubdeckel (1) und einer Plombiervorrichtung, die den aufgeschraubten Deckel mit einem Kunststoffratschring (9) auf dem Flansch abdrehsicher festgelegt und den Deckel nur durch eine erkennbare Veränderung an ihr freigibt, wobei der auf dem Flansch aufsitzende Deckel (1) zwischen dem Deckel und dem Fuß des Flansches festgeklemmt ist, dadurch gekennzeichnet, daß der Ratschring (9) über Kunststoffilmverbindungen (17) mit konzentrischen Sprengringteilen (15) verbunden ist, die den Deckel (1) konzentrisch umgeben, wobei der Deckel (1) mit Sperrgliedern (7) versehen ist, die nach außen greifen und Schneidkanten (31) aufweisen, die zwischen dem Ratschring (9) und den Sprengringteilen (15) in Umfangsrichtung auf die Kunststoffilmverbindung (17) gerichtet sind.

2. Drehverschlußdeckel nach Anspruch 1,
dadurch gekennzeichnet,
daß die Sperrglieder (7) im Querschnitt dreieckförmig ausgebildet sind, wobei eine erste Sperrgliedfläche (7a) etwa in die Ebene fällt, in der sich auch die Filmverbindungen erstrecken.

3. Drehverschlußdeckel nach Anspruch 2,
dadurch gekennzeichnet,
daß die erste Sperrgliedfläche (7a) auf dem Ratschring (9) aufliegt.

4. Drehverschlußdeckel nach einem der Ansprüche 1 bis 3,
dadurch gekennzeichnet,
daß zwischen den Sprengringteilen (15) und dem Ratschring (9) Ausnehmungsbereiche (23) ohne Filmverbindungen (17) vorgesehen sind, durch die die Sperrglieder (7) des ein getrenntes Kunststoffspritzteil bildenden Deckels (1) greifen, und daß die Sprengringteile (15) mit von Ausnehmungsbereichen in sie hineinreichenden Aussparungen (25) versehen sind, in die zweite Sperrgliedflächen (7b) der Sperrglieder (7)eingreifen.

5. Drehverschlußdeckel nach Anspruch 4,
dadurch gekennzeichnet,
daß die Aussparungen (25) keilförmig gestaltet sind und die zweiten Sperrgliedflächen (7b), die dachförmig aneinander schließen, in die keilförmigen Aussparungen (25) einrasten.

6. Drehverschlußdeckel nach einem oder mehreren der Ansprüche 1 bis 4,
dadurch gekennzeichnet,
daß die Sprengringteile (15) und der Ratschring (9) über kräftige Kunststoffbrücken (19) mit einander verbunden sind, die sich in Aufdrehrichtung unmittelbar an den Rastplatz der Sperrglieder in den keilförmigen Aussparungen (25) anschließen.

7. Drehverschlußdeckel nach einem oder mehreren der Ansprüche 1 bis 5,
dadurch gekennzeichnet,
daß zwischen den einzelnen Sprengringteilen (15) anschließend an die Ausnehmungsbereiche (23) Freiräume (21) vorgesehen sind, deren Länge in Umfangsrichtung mindestens der der Sperrglieder 7 entspricht.

8. Drehverschlußdeckel nach einem oder mehreren der Ansprüche 1 bis 7, wobei die als getrennte Teile gespritzten Sprengringteile und der Ratschring einerseits und der Deckel andererseits aus unterschiedlich eingefärbten Kunststoffen bestehen,
dadurch gekennzeichnet,
daß die Sprengringteile (15) den Deckelrand (5) umgreifen und die eingerasteten Sperrglieder (7) an deren Farbgebung sichtbar zwischen den Sprengringteilen (15) und dem Ratschring (9) hindurchgreifen.

## Claims

1. Twist-off cover for container, comprising a screw cap (1) and a sealing device which fixes the screwed-down cover by means of a plastics ratchet ring (9) on the flange against being twisted off and which releases the cover only on account of a recognizable change thereat, wherein the cover (1) seated on the flange is wedged between the cover and the foot of the flange, characterised in that the ratchet ring (9) is joined by means of plastics film joints (17) to concentric retaining ring portions (15) which surround the cover (1) concentrically, wherein the cover (1) is provided with locking elements (7) that project outwardly and have cutting edges (31) which between the ratchet ring (9) and the retaining ring portions (15) are directed circumferentially towards the plastics film joint (17).

2. Twist-off cover as claimed in claim 1, characterised in that the locking elements (7) have triangular cross-section, a first locking element face (7a) falling approximately in the plane in which the film joints also extend.

3. Twist-off cover as claimed in claim 2, characterised in that the first locking element face (7a) rests on the ratchet ring (9).

4. Twist-off cover as claimed in any one of the claims 1 to 3, characterised in that between the retaining ring portions (15) and the ratchet ring (9) there are provided recessed areas (23) without any film joints (17), the locking elements (7) of the cover (1), which is a separate injection moulded plastics piece, projecting through said recessed areas, and that the retaining ring portions (15) are provided with notches (25) which extend thereinto from recessed areas, second faces (7b) of said locking elements (7) engaging in said notches.

5. Twist-off cover as claimed in claim 4, characterised in that the notches (25) have wedge-like configuration and the second locking element faces (7b), which are of rooflike contiguous design, engage in said wedge-like notches (25).

6. Twist-off cover as claimed in one or several of the claims 1 to 4, characterised in that the retaining ring portions (15) and the ratchet ring (9) are connected to each other by way of strong plastics webs (19) which in screw-off direction are directly adjacent the location where the locking elements engage in the wedge-like notches (25).

7. Twist-off cover as claimed in one or several of the claims 1 to 5, characterised in that free spaces (21) are provided between the individual retaining ring portions (15) adjacent the recessed areas (23), the length of said free spaces in circumferential direction corresponding at least to the length of the locking elements (7).

8. Twist-off cover as claimed in one or several of the claims 1 to 7, in which the retaining ring portions and the ratchet ring, on the one hand, and the cover on the other hand, which are all of them separate injection-moulded pieces, are made from differently coloured plastics materials, characterised in that the retaining ring portions (15) encompass the cover rim (5), and the engaged locking elements (7) project between the retaining ring portions (15) and the ratchet ring (9), this state being visible on account of their colouring.

## Revendications

1. Fermeture tournante pour fûts, constituée d'un couvercle à visser (1) et d'un dispositif de scellement qui fixe le couvercle vissé sur la tubulure à l'aide d'un anneau à craquer (9) en matière plastique en garantissant qu'il ne puisse pas se dévisser et qui ne libère le couvercle qu'en y apportant une modification reconnaissable, le couvercle (1) placé sur la tubulure étant serré entre le haut et le bas de la tubulure, caractérisée en ce que l'anneau a craquer (9) est relié par des jonctions en pellicule de matière plastique (17) à des parties d'anneau détachable concentriques (15) qui entourent le couvercle (1) concentriquement, le couvercle (1) étant pourvu d'organes d'arrêt (7) qui s'étendent vers l'extérieur et présentent des arêtes de coupe (31) dirigées dans le sens circonférentiel vers la jonction en pellicule de matière plastique (17) entre l'anneau à craquer (9) et les parties d'anneau détachable (15).

2. Couvercle de fermeture tournant suivant la revendication 1, caractérisé en ce que les organes d'arrêt (7) sont triangulaires en coupe, une première face (7a) d'un organe d'arrêt étant située à peu près dans le plan dans lequel s'étendent également les jonctions en pellicule.

3. Couvercle de fermeture tournant suivant la revendication 2, caractérisé en ce que la première face (7a) d'un organe d'arrêt s'applique sur l'anneau à craquer (9).

4. Couvercle de fermeture tournant suivant l'une quelconque des revendications 1 à 3, caractérisé en ce qu'entre les parties d'anneau détachable (15) et l'anneau à craquer (9) sont prévues des zones découpées (23) dépourvues de jonction en pellicule (17), à travers lesquelles s'engagent les organes d'arrêt (7) du couvercle (1) qui forme une pièce distincte en matière plastique moulée par injection, et que les parties d'anneau détachable (15) sont pourvues d'évidements (25) qui s'y étendent à partir des zones découpées et dans lesquels s'engagent les secondes faces (7b) des organes d'arrêt (7).

5. Couvercle de fermeture tournant suivant la revendication 4, caractérisé en ce que les évidements (25) sont cunéiformes et les secondes faces (7b) des organes d'arrêt (7), qui se raccordent sous forme de toit, se verrouillent dans les évidements cunéiformes (25).

6. Couvercle de fermeture tournant suivant l'une quelconque des revendications 1 à 4, caractérisé en ce que les parties d'anneau détachable (15) et l'anneau a craquer (9) sont reliés par des ponts en matière plastique solides (19) qui, dans le sens du vissage, suivent immédiatement l'endroit d'encliquetage des organes d'arrêt dans les évidements cunéiformes (25).

7. Couvercle de fermeture tournant suivant l'une quelconque des revendications 1 à 5, caractérisé en ce qu'entre les parties d'anneau détachable (15) individuelles sont prévus, après les zones découpées (23), des espaces dégagés (21) dont la longueur, dans le sens circonférentiel, correspond au moins à celle des organes d'arrêt (7).

8. Couvercle de fermeture tournant suivant l'une quelconque des revendications 1 à 7, dans lequel les parties d'anneau détachable moulées par injection sous la forme de pièces séparées et l'anneau à craquer, d'une part, et le couvercle, d'autre part, sont faits de matières plastiques de teintes différentes, caractérisé en ce que les parties d'anneau détachable (15) encerclent le bord (5) du couvercle, tandis que les organes d'arrêt (7) encliquetés sont engagés de manière visible grâce à leur teinte entre les parties d'anneau détachable (15) et l'anneau à craquer (9).
